# EUROPÄISCHE PATENTSCHRIFT

(11) **EP 1 047 819 B1**
(45) Veröffentlichungstag und Bekanntmachung des Hinweises auf die Patenterteilung: **11.09.2002**
(21) Anmeldenummer: 98966967.6
(22) Anmeldetag: 17.12.1998
(51) Int. Cl.: D03D 1/00

(54) **FADENLIEFERGERÄT**
YARN-FEEDING DEVICE
DISPOSITIF D'ALIMENTATION EN FIL

(30) Priorität: 17.12.1997 DE 19756243
(43) Veröffentlichungstag der Anmeldung: 02.11.2000
(73) Patentinhaber: IROPA AG, 6340 Baar (CH)
(72) Erfinder: MAGNUSSON, Patrik, Jonas, S-502 50 Bor s (SE); JOSEFFSON, Pär, S-507 65 Boras (SE)
(74) Vertreter: Grünecker, Kinkeldey, Stockmair & Schwanhäusser Anwaltssozietät
(86) Internationale Anmeldenummer: EP9808301
(87) Internationale Veröffentlichungsnummer: WO99031308

(56) Entgegenhaltungen:
- DE-A- 2 220 207
- DE-A- 2 315 391
- IRO AB: "Refnr. 07-8930-0812-01/9647" BEDIENUNGS-UND WARTUNGSANLEITUNG IWF 9007, Seite 10 XP002100980 in der Anmeldung erwähnt

## Beschreibung

Die Erfindung betrifft ein Fadenliefergerät der im Oberbegriff des Patentanspruchs 1 angegebenen Art.

Ein Fadenliefergerät mit einer solchen Sensorvorrichtung ist aus der Bedienungs- und Wartungsanleitung IWF 9 007, IWF 9 107, IWF 9 207 der Firma IRO AB, mit der Referenznummer 07-8930-0812-01/9647, S. 10, 43, 44, 50, 51 und 53 bekannt. In der Sensorvorrichtung sind zwei Fühlerarme übereinanderliegend und derart angeordnet, daß ihre Fühlerfüße den Fadenvorrat an zwei in Vorschubrichtung der Fadenwindungen auf der Speichertrommel hintereinander liegenden Stellen auf An- bzw. Abwesenheit abtasten. Jeder Fühlerarm ist als zweischenkeliger Drahtbügel ausgebildet, dessen abgekröpfter Fühlerfuß aus dem Sensorgehäuse nach unten vorsteht. Jeder Fühlerarm besitzt eine eigene Schwenkachse, auf der eine Hülse festklemmbar ist, die einen den Fühlerarm über die Schwenkachse zur dem Fühlerfuß entgegengesetzten Seite verlängernden Arm trägt. Dieser Arm greift mit seinem Ende in die Abtastvorrichtung ein, die im Sensorgehäuse bzw. am Gehäuse der Fadenliefervorrichtung an der dem Fühlerfuß abgewandten Seite der Schwenkachse angebracht ist. In der Abtastvorrichtung ist ein optoelektronischer Schalter vorgesehen, der bei Abschattung durch den Arm ein Signal erzeugt. An der Abtastvorrichtung ist eine Biegefeder verankert, die sich in Richtung zu den Schwenkachsen der beiden Fühlerarme erstreckt und jeden Arm derart beaufschlagt, daß der Fühlerfuß unabhängig von der Einbaulage des Fadenliefergeräts elastisch nachgiebig zu seiner Grundstellung belastet wird. Die Sensorvorrichtung enthält viele Einzelteile, benötigt in Richtung der Achse der Speichertrommel und quer dazu viel Bauraum, erfordert besondere Sorgfalt und Fachkenntnisse bei der Einstellung, und zeigt unter schwierigen Betriebsbedingungen ein ggfs. unruhiges Ansprechverhalten.

Der Erfindung liegt die Aufgabe zugrunde, ein Fadenliefergerät der eingangs genannten Art zu schaffen, das sich durch eine kompakte Sensorvorrichtung mit wenigen Einzelteilen und einem präzisen und dennoch unempfindlichen Ansprechverhalten auszeichnet. Diese Aufgabe ist sowohl für ein Fadenliefergerät mit nur einem Fühlerarm als auch mit mehreren Fühlerarmen zu lösen.

Die gestellte Aufgabe wird erfindungsgemäß mit den Merkmalen des Patentanspruchs 1 gelöst.

In dem die Abtastvorrichtung für den jeweiligen Fühlerarm und auch die Federanordnung, die den Fühlerarm in Richtung auf seine Grundstellung beaufschlagt, auf derselben Seite der Lagerung in das Sensorgehäuse integriert sind wie der den Fühlerfuß tragende Fühlerarmteil, wird in Richtung der Achse der Speichertrommel erheblicher Bauraum gespart. Ferner reduziert sich die Anzahl der notwendigen Einzelteile der Sensorvorrichtung spürbar. Quer zur Achse der Speichertrommel wird ebenfalls Bauraum eingespart, da sich die einzelnen, kooperierenden Teile eng beeinander anordnen lassen. Dies ist insbesondere von Vorteil, falls die Sensorvorrichtung mit mehreren Fühlerarmen und entsprechend vielen Zubehörteilen ausgestattet wird. Dank der kompakten Anordnung werden schädliche Vibrationen vermieden, so daß sich ein stabiles und noch feinfühliges Ansprechverhalten erzielen läßt.

Die Anzahl der Einzelteile läßt sich auf kleinem Bauraum gemäß Anspruch 2 dadurch reduzieren, daß jeder Fühlerarmteil direkt mit seiner Abtastvorrichtung und der Federanordnung zusammenwirkt, d.h. ohne die Notwendigkeit zusätzlichen bewegungsübertragenden Zubehörs.

Die Herstellung und Montage werden gemäß Anspruch 3 vereinfacht, wenn der Fühlerarmteil mit seinem Fühlerfuß lösbar verbunden ist.

Gemäß Anspruch 4 ist der Fühlerarmteil bereits mit dem Betätiger und dem Anschlag ausgebildet, die er für die Zusammenarbeit mit seiner Abtastvorrichtung und der Federanordnung benötigt. Dies hat herstellungstechnische Vorteile.

Gemäß Anspruch 5 wird auf baulich einfache Weise das Entstehen schädlicher parasitärer Vibrationen vermieden, die das Ansprechverhalten beeinflussen könnten. Das Federelement hat nämlich nicht nur die Aufgabe, unabhängig von der Einbaulage des Fadenliefergeräts die Belastung des Fühlerarms in Richtung auf seine Grundstellung zu erzeugen, sondern zusätzlich und ohne nennenswerten baulichen Mehraufwand das Entstehen pendelnder Schwingbewegungen des Fühlerarms unter ungünstigen Betriebszuständen, ggfs. beim Entstehen schon abzudämpfen. Erreicht wird dies durch eine sich hubabhängig einstellende Federverhärtung in einem Bewegungsbereich des Fühlerarms, in den dieser außerhalb der eigentlichen Abtastung der An- oder Abwesenheit des Fadenvorrates aufgrund der Arbeitsdynamik gelangen kann. Die dadurch erzwungene Dämpfung verhindert einen unerwünschten Aufschaukeleffekt, ohne das Arbeiten des Fühlerarms beim Abtasten der An- bzw. Abwesenheit des Fadens zu beeinträchtigen. Umgekehrt verbessert diese Dämpfwirkung das korrekte Arbeiten des Fühlerarms innerhalb seines eigentlichen Arbeitsbereiches. Diese Dämpfwirkung ist auch von Vorteil, wenn die jeweilige Abtastvorrichtung auf der dem Fühlerfuß abgewandten Seite der Lagerung vorgesehen ist.

Gemäß Anspruch 6 werden die Federung des Fühlerarms und die vorerwähnte Dämpfung auf baulich einfache Weise bewerkstelligt.

Gemäß Anspruch 7 läßt sich das Einsetzen der Dämpfung wie erforderlich einstellen, zweckmäßigerweise von gut zugänglicher Stelle außerhalb des Sensorgehäuses.

Gemäß Anspruch 8 wird zum Abtasten ein Optodetektor verwendet, der bei hoher Betriebssicherheit kostengünstig ist und präzise arbeitet. Der Optodetektor läßt sich in der kompakten Sensorvorrichtung geschützt plazieren. Ein Optodetektor ist jedoch nur eine Möglichkeit zum Abgreifen der Arbeitsbewegungen des Fühlerarms. Genausogut könnte ein berührungsloser induktiver, elektrischer oder elektromagnetischer, pneumatischer Detektor oder ein auf Kontakt ansprechender Schalter verwendet werden. Die Ausgangssignale der Abtastvorrichtung werden zweckmäßigerweise zum Steuern des Antriebs des Fadenliefergeräts bzw. zur Fehlerüberwachung im Fadenliefergerät bzw. einem Fadenverarbeitungssystem verwendet, von dem das Fadenliefergerät eine Komponente ist.

Gemäß Anspruch 9 ist der Betätiger der Abtastvorrichtung in den Fühlerarmteil integriert. Er übernimmt eine zusätzliche Funktion, indem er die Endstellung des Fühlerarmteils bestimmt.

Gemäß Anspruch 10 wird ein sehr sauberer Signalübergang der Abtastvorrichtung auf baulich einfache Weise erzielt, weil sich die Abdeckkante mit der Abdeckfläche überlappen kann, und den Strahlengang dann zuverlässig unterbricht. Die Zusammenarbeit zwischen der Abdeckkante und der Abdeckfläche schafft mit anderen Worten einen raschen Übergang zwischen voller Abschattung und überhaupt keiner Abschattung des Strahlengangs, wodurch die Signalauswertung vereinfacht und der für die Signalauswertung erforderliche elektronische Aufwand verringert werden. Dieses scherenartige Abschneiden und Freigeben des Strahlenganges ist auch zweckmäßig, wenn die Abtastvorrichtung nicht auf der Seite des Fühlerfußes, sondern auf der dem Fühlerfuß abgewandten Seite der Lagerung des Fühlerarms vorgesehen ist.

Gemäß Anspruch 11 wird das vorerwähnte Ziel auf baulich besonders einfache Weise erreicht.

Gemäß Anspruch 12 wird das Ansprechverhalten der Sensorvorrichtung dadurch verbessert, daß auch bei ungünstigen Betriebszuständen der Führungsarmteil in der stationären Führungsgabel geführt oder zumindest gegen seitliche Ausweichbewegungen abgestützt wird. Auf diese Weise lassen sich seitliche Schwingungen des Führungsarmteils bereits im Entstehen abdämpfen.

Herstellungs- und montagetechnisch günstig ist gemäß Anspruch 13 der Optodetektor mit seiner Halterung auf einer Platine z.B. im Sensorgehäuse oder auf einer anderen Steuerungsplatine angeordnet. Die Platine kann eine Zusatzfunktion übernehmen, indem sie eine Abdeckung des Inneren des Sensorgehäuses nach außen bildet und gegebenenfalls sogar als Hubbegrenzer für den Fühlerarm dient. Die Durchtrittsöffnung für den Fühlerfuß kann klein sein, so daß Verschmutzungen kaum eindringen bzw. einfache Zusatzmaßnahmen ausreichen, um das Eindringen von Verschmutzungen zuverlässig zu vermeiden.

Herstellungstechnisch günstig ist gemäß Anspruch 14 der Fühlarmteil ein Kunststofformteil, der auf der die Lagerung bildenden Achse sitzt und relativ zu dieser schwenkbar ist. Der Fühlerfuß wird nur in die Steckfassung eingesteckt und darin positioniert, zweckmäßigerweise verstellbar, so daß die Grundstellung des Fühlerarms alleine durch die Einstellung des Fühlerfußes in der Steckfassung bewerkstelligbar ist. Dieses Bauprinzip ist auch zweckmäßig, wenn die Abtastvorrichtung auf der dem Fühlerfuß abgewandten Seite der Lagerung vorgesehen ist.

Gemäß Anspruch 15 wird bei einer Sensorvorrichtung mit mindestens zwei Fühlerarmen die Anzahl der Einzelteile und der Bauraum reduziert, weil alle Fühlerarme eine gemeinsame Achse besitzen, und weil auch die Federelemente oder das einzige alle Fühlerarme beaufschlagende Federelement platzsparend unterbringbar ist. Dabei ist es wichtig, wenn die Umschaltvorrichtung zum Dämpfen keine weiteren Komponenten benötigt, weil dasselbe Federelement für die Dämpfungsfunktion herangezogen wird, das auch für die Belastung des Fühlerarms in Richtung auf seine Grundstellung benutzt ist. Eine gemeinsame Achse oder Welle ist besonders vorteilhaft immer dann, wenn die Sensorvorrichtung mehrere Fühlerarme enthält, die den Faden an unterschiedlichen Positionen der Speichertrommel abtasten und zwar unabhängig davon, wie die Abtastvorrichtung ausgebildet ist und/oder ob sich die Abtastvorrichtungen an der Seite der Fühlerfüße oder an der anderen Seite der gemeinsamen Achse befinden.

Gemäß Anspruch 16 sind die Fühlerfüße baugleiche Formteile aus Metall. Dies ist herstellungstechnisch günstig, weil für für unterschiedliche Funktionen eingesetzte Fühlerarme derselben Sensorvorrichtung jeweils der gleiche Fühlerfuß benutzbar ist. Die kontinuierliche Fläche des Fühlerfußes, mit der dieser am Faden anliegt, verhindert außerordentlich wirksam das bei üblichen Fühlerfüßen in Form offener Bügel gefürchtete Sammeln von Verunreinigungen, wie Flusen. Dies ist insbesondere dann wichtig, wenn der Fühlerfuß einem sogenannten Fadenbruchsensor angehört, der am Aufwickelende des Fadenvorrates praktisch permanent auf dem Fadenvorrat aufliegt und während des normalen Betriebs keine Ausweichbewegungen ausführt, mit denen er gesammelte Flusen oder einen Flusenschweif verlieren könnte.

Anhand der Zeichnung wird eine Ausführungsform des Erfindungsgegenstandes erläutert. Es zeigen:
- Fig. 1: eine schematische und perspektivische Teilschnittansicht von Hauptkomponenten eines Fadenliefergeräts,
- Fig. 2: eine perspektivische Teilschnittdarstellung ähnlich der von Fig. 1 in vergrößertem Maßstab,
- Fig. 3: einige Komponenten aus den Fig. 1 und 2 in perspektivischer Darstellung und herausgelöst aus dem Gesamtverbund,
- Fig. 4: einen Querschnitt eines Details in einer Endstellung eines Fühlerarmteils, und
- Fig. 5: einen Querschnitt entsprechend Fig. 4, in einer anderen Stellung des Fühlerarmteils.

In Fig. 1 ist von einem nur fragmentarisch gezeigten Fadenliefergerät F, beispielsweise einem Schußfaden-Liefergerät für eine Webmaschine, ein Aufwickelelement 1 einer Speichertrommel 2 angedeutet, der eine mit dem nicht gezeigten Gehäuse oder einem nicht gezeigten Gehäuseausleger verbundene Sensorvorrichtung S zugeordnet ist. Bei diesem Ausführungsbeispiel sind drei Fühlerarme A vorgesehen, die sich annähernd zueinander parallel in Richtung der Achse der Speichertrommel 2 erstrekken und einen aus Windungen eines Fadens Y bestehenden Fadenvorrat V auf der Speichertrommel 2 überwachen. Der Fadenvorrat V wird durch eine relative Drehbewegung zwischen dem Aufwickelorgan 1 und der Speichertrommel 2 (im vorliegenden Fall einer stationären Speichertrommel 2) mit einer axailen Größe gebildet, die automatisch gesteuert wird, um trotz kontinuierlichen oder intermittierenden Fadenverbrauchs ein Leeren der Speichertrommel 2 zu vermeiden. Der Fadenvorrat V übergreift eine längsverlaufende Vertiefung 3 in der Speichertrommel 2. Auf diese Vertiefung 3 sind Fühlerfüße 8a bis 8c ausgerichtet, deren jeder unter Federkraft in einer Grundstellung haltbar ist, in der er, zweckmäßigerweise ohne Berührungskontakt, in die Vertiefung 3 eingreift und durch den Fadenvorrat V aus der Grundstellung in Fig. 1 nach oben verlagerbar ist. Der in Fig. 1 linke Fühlerfuß 8a kann einem Fadenbruchwächter angehören, der anspricht, sobald die ersten Windungen des Fadenvorrats V ausbleiben. Der Fühlerfuß 8b kann einem Minimalsensor angehören, der die minimal zulässige axiale Größe des Fadenvorrats V überwacht und bei Abwesenheit des Fadenvorrats V in diesem Bereich den Antrieb des Aufwickelorgans 1 aktiviert, um den Fadenvorrat V zu ergänzen. Der Fühlerfuß 8c gehört beispielsweise einem sogenannten Maximalsensor an, der bei Verlagerung aus der in Fig. 1 gezeigten Grundstellung den Antrieb des Aufwickelorgans 1 abschaltet oder verzögert, wenn die zulässige Maximalgröße des Fadenvorrats erreicht ist.

Jeder Fühlerarm A besteht aus einem Fühlerarmteil 7a bis 7c und dem Fühlerfuß 8a bis 8c. Diese beiden Komponenten können getrennt hergestellt und dann miteinander verbunden sein, um den jeweiligen Fühlerarm A zu bilden. Alle drei Fühlerarme A sind auf einer gemeinsamen Achse 5 in einem Sensorgehäuse 6 schwenkgelagert, wobei sich die Achse 5 in etwa quer zur Richtung der Achse der Speichertrommel 2 erstreckt. Alternativ wäre es möglich, die Achse 5 parallel zur Achse des Speicherkörpers 2 anordnen, und die Fühlerarmteile A quer zur Achse der Speichertrommel 2 zu orientieren.

Im Sensorgehäuse ist eine Federanordnung B vorgesehen, der eine Umschaltvorrichtung D zugeordnet ist. Das Sensorgehäuse 6 ist beispielsweise in einen Ausleger 4 des nicht gezeigten Fadenliefergerätgehäuses integriert. Jedem Fühlerarm A ist eine Abtastvorrichtung T zugeordnet, die abhängig von der jeweiligen Schwenklage des Fühlerarms wenigstens ein Signal für eine zugeordnete Überwachungs- oder Steuervorrichtung erzeugt. Die Abtastvorrichtung T kann einem optoelektronischen, elektrischen, elektronischen oder elektromagnetischen Detektor zugeordnet sein, der die Schwenkstellung des zugehörigen Fühlerarms A berührungslos abtastet, oder ein elektrischer Schalter sein, der durch den Fühlerarm betätigbar ist. Die Federanordnung B und die Abtastvorrichtungen T sind an derselben Seite der Achse 5 angeordnet wie die die Fühlerfüße 8a bis 8c tragenden Fühlerarmteile 7a bis 7c. Dabei liegen die Abtastvorrichtungen T unterhalb und die Federanordnung B oberhalb der Fühlerarmteile 7a bis 7c.

Aus der vergrößerten Darstellung der Sensorvorrichtung S in Fig. 2 ist zu entnehmen, daß jeder Fühlerarmteil 7a bis 7c ein Formteil, z.B. aus Kunststoff (Spritzgußformteil), ist, in den eine Steckfassung 9 für den Fühlerfuß 8a bis 8c, ein Anschlag 14 für die Federanordnung B und ein Betätiger 13 für die Abtastvorrichtung T baulich integriert sind.

In diesem Zusammenhang ist darauf hinzuweisen, daß die Sensorvorrichtung S mehr oder weniger als die drei gezeigten Fühlerarme A aufweisen kann.

Die Fühlerfüße 8a bis 8c sind bei der gezeigten Ausführungsform baugleich. Jeder Fühlerfuß 8a bis 8c ist beispielsweise ein Metallformteil, z.B. ein Druckgußteil, mit einer eine kontinuierliche Fläche 10 definierenden Fußspitze und zwei annähernd parallelen und beabstandeten Schenkeln 11, von denen ein Schenkel 11 in die jeweilige Steckfassung 9 eines Fühlerarmteils 7a bis 7c eingesteckt und darin gegebenenfalls mittels eines Sicherungselementes 20 lagegesichert ist. Der jeweils andere Schenkel 11 endet frei bzw. ist auf die jeweils erforderliche Länge gekürzt. Die Breite jedes Fühlerfußes 8a bis 8c ist größer als der Abstand zwischen benachbarten Fühlerarmteilen 7a bis 7c, ermöglicht durch eine seitliche Versetzung der Steckfassung 9 des Fühlerarmteils 7b. Gegebenenfalls sind die Steckfassungen 9 auf den Fühlerarmteilen 7a bis 7c in deren Längsrichtung verstellbar, um die Relativpositionen der Fühlerfüße 8a bis 8c einstellen zu können.

Jedem Fühlerarmteil 7a bis 7c ist eine stationäre Führungsgabel 12 zugeordnet, zwischen deren Zinken der Fühlerarmteil 7a bis 7c geführt oder zumindest an einem seitlichen Ausweichen gehindert wird. Die Anschläge 14 auf den Fühlerarmteilen 7a bis 7c befinden sich im gleichen Abstand von der Achse 5 und tragen oberseitige gerundete Flächen 15, die an Federelementen 16a bis 16c der Federanordnung E anliegen und den Druck dieser Federelemente aufnehmen, um jeden Fühlerfuß 8a bis 8c in seiner Grundstellung (s. den in Fig. 2 rechten Fühlerfuß 8c) elastisch nachgiebig zu halten, bis er durch die Hebekraft des Fadens Y aus der Grundstellung verlagert wird. Die in Fig. 2 gezeigten Federelemente 16a bis 16c gehören zweckmäßigerweise einem einzigen Federelement an, das bei 17 im Sensorgehäuse 6 verankert ist. Die Federelemente 16a bis 16c sind Biegefedern, zweckmäßigerweise Blattfedern, die frei auskragen. Die Umschaltvorrichtung D enthält für jedes Federelement 16a bis 16c einen individuell verstellbaren Dämpffortsatz 18, z.B. eine Schraube, die von außerhalb des Sensorgehäuses S zugänglich und auf einen Berührungsbereich 19 mit dem zugeordneten Federelement 16a bis 16c ausgerichtet ist. Innerhalb des normalen Arbeitsspiels der Fühlerfüße 8a bis 8c gelangen die Federelemente 16a bis 16c nicht in Berührung mit dem Dämpfvorsprung 18. Erst wenn infolge einer übermäßigen Dynamik ein größerer Hub des Fühlerarms A auftreten sollte, gelangt sein Federelement 16a bis 16c gegen den Dämpfvorsprung 18. Da dessen Berührungsbereich 19 beispielsweise an der der Verankerung 17 abgewandten Seite der Fläche 15 liegt, verhärtet sich dann das Federelement 16a bis 16c deutlich, wodurch die Schwingbewegung des Fühlerarms A sofort abgedämpft und dieser wieder in seinen normalen Arbeitsbereich zurückgedrängt wird.

Die Abtastvorrichtungen T sind beispielsweise auf einer Platine P angeordnet, die Durchgangsöffnungen 32 für die Schenkel 11 der Fühlerfüße 8a bis 8c aufweisen kann und Leiterbahnen und gegebenenfalls andere elektrische oder elektronische Komponenten trägt.

In Fig. 3 ist ein abgeschnittenes Ende 21 eines Schenkels 11 eines Fühlerfußes 8c angedeutet. Dieses abgeschnittene Ende 21 könnte dazu benutzt werden, bei Anlage an der Unterseite der Platine P eine Hubbegrenzung nach oben für den zugeordneten Fühlerarm A zu bilden. Ferner ist in Fig. 8 erkennbar, daß jeder Betätiger 13 eine an der Unterseite des Fühlerarmteils 7a bis 7c angeformte Fahne ist, die entsprechend den Fig. 4 und 5 u.a. dazu dient, die untere Endstellung jedes Fühlerarmteils 7a bis 7c in Zusammenarbeit mit einem stationären Anschlag 30 zu begrenzen.

In den Fig. 4 und 5 ist der optoelektronische Detektor der Abtastvorrichtung T gebildet von einem Emitter E und einem darauf ausgerichteten Empfänger R, zwischen denen ein Strahlengang 23 vorliegt. Die Abtastvorrichtung T ist in eine, beispielsweise auf der Platine P festgelegte, gabelförmige Halterung 24 integriert. Die Halterung 24 besitzt eine maulförmige Vertiefung 25 für den Betätiger 13, beispielsweise des Fühlerarmteils 7a. Am Grund der Vertiefung 25 ist der Anschlag 30 vorgesehen, beispielsweise gebildet durch einen Einsatz 26. Im Einsatz 26 ist eine Vertiefung 27 vorgesehen, die beiderseits durch Abdeckflächen 29 begrenzt wird und es einem an der Unterseite der Fahne 13 vorgesehenen Vorsprung 28 gestattet, in der in Fig. 4 gezeigten Endstellung in die Vertiefung 27 einzutauchen. Diese Endstellung wird definiert durch Auflage der unteren Seite des Betätigers 13 auf dem Anschlag 30. In dieser Endstellung überlappt sich eine am Vorsprung 28 vorgesehene, quer zum Strahlengang 23 liegende Abdeckkante 31 mit den Abdeckflächen 29, um den Strahlengang 23 zuverlässig abzuschatten. Ist hingegen bei Verlagerung des Fühlerfußes 8a nach oben der Fühlerarmteil 7a gegen die Kraft seines Federelementes 16a angehoben, bis der Vorsprung 28 aus der Vertiefung 27 ausgetreten und die Überlappung zwischen der Abdeckkante 31 und den Abdeckflächen 29 aufgehoben ist, dann ist der Strahlengang 23 durchgängig. Je nach Auslegung der Abtastvorrichtung T wird entweder in der Endstellung gemäß Fig. 4 oder in der Stellung gemäß Fig. 5 ein Signal erzeugt, das die Steuerungs- oder Überwachungsvorrichtung registriert und auswertet. Die mechanische Überlappung zwischen der Abdeckkante 31 und der Abdeckfläche 29 führt zu einem raschen Übergang zwischen der vollen Abschattung und der vollen Freigabe des Strahlengangs 23, wobei sich ein kräftiger Signalübergang ergibt und die Abtastvorrichtung T bereits auf einen kleinen Hubweg des Fühlerarmteils 7a anspricht.

## Patentansprüche

1. Fadenliefergerät (F) mit einer Speichertrommel (2) für einen aus nebeneinanderliegenden Windungen eines Fadens (Y) bestehenden Fadenvorrat (V), mit einer außerhalb der Speichertrommel in einem Sensorgehäuse (6) angeordneten Sensorvorrichtung (S), die wenigstens einen beweglich gelagerten Fühlerarm (A) aufweist, der sich von seiner Lagerung (5) mit einem einen Fühlerfuß (8a bis 8c) tragenden Fühlerarmteil (7a bis 7c) bis in den Bewegungsweg der Windungen entlang der Speichertrommel erstreckt und von den Windungen mechanisch aus einer Grundstellung verlagerbar ist, mit einer den Fühlerarm in Richtung zur Grundstellung beaufschlagenden Federanordnung (B), und mit einer signalerzeugenden Abtastvorrichtung (T) für die jeweilige Stellung des Fühlarms, **dadurch gekennzeichnet, daß** die Federanordnung (B) und die Abtastvorrichtung (T) auf derselben Seite der Lagerung (5) angeordnet sind wie der den Fühlerfuß (8a bis 8c) tragende Fühlerarmteil (7a bis 7c.

2. Fadenliefergerät nach Anspruch 1, **dadurch gekennzeichnet, daß** der Fühlerarmteil (7a bis 7c) direkt mit der Abtastvorrichtung (T) und mit der Federanordnung (B) zusammenwirkt, die im Bewegungsweg des Fühlerarms an sich gegenüberliegenden Seiten im Sensorgehäuse (6) angeordnet sind.

3. Fadenliefergerät nach Anspruch 1, **dadurch gekennzeichnet, daß** der Fühlerarmteil (7a bis 7c) und der Fühlerfuß (8a bis 8c) als getrennte Komponenten ausgebildet und, vorzugsweise lösbar, miteinander verbunden sind.

4. Fadenliefergerät nach Anspruch 1, **dadurch gekennzeichnet, daß** am Fühlerarmteil (7a bis 7c) ein Betätiger (13) der Abtastvorrichtung (T) und ein Anschlag (14) für die Federanordnung (B) vorgesehen sind.

5. Fadenliefergerät nach Anspruch 1, **dadurch gekennzeichnet, daß** die Federanordnung (B) ein Federelement (16a bis 16c) und eine federwegabhängige Umschaltvorrichtung (D) aufweist, mit der ab einem vorbestimmbaren Hub des Fühlerarms (A) aus der Grundstellung eine Federkrafterhöhung bzw. Federverhärtung des Federeiements (16a bis 16c) einstellbar ist.

6. Fadenliefergerät nach Anspruch 5, **dadurch gekennzeichnet, daß** das Federelement (16a bis 16c) eine frei auskragende Biegefeder, wie eine Blattfeder ist, die den Fühlerarmteil (7a bis 7c), vorzugsweise dessen Anschlag (14), beaufschlagt, und **daß** an der dem Fühlerarm abgewandten Seite des Federelements ein die Umschaltvorrichtung (D) bildender Dämpffortsatz (18) auf das Federelement ausgerichtet ist, dessen Angriffspunkt (19) am Federelement in Längsrichtung des Federelements gegenüber dem Angriffspunkt des Fühlerarmteils am Federelement versetzt ist.

7. Fadenliefergerät nach Anspruch 6, **dadurch gekennzeichnet, daß** der Dämpffortsatz (18), vorzugsweise eine verstellbare Verstellschraube, im Sensorgehäuse (6) von außen zugänglich angeordnet ist.

8. Fadenliefergerät nach Anspruch 1, **dadurch gekennzeichnet, daß** die Abtastvorrichtung (D) einen Optodetektor aus Sender und Empfänger (E, R) aufweist und in einer gabelförmigen Halterung (24) im Sensorgehäuse (6) angeordnet ist, zwischen deren Gabelzinken der Fühlerarmteil (7a bis 7c) bzw. dessen Betätiger (13) eingreift.

9. Fadenliefergerät nach Anspruch 8, **dadurch gekennzeichnet, daß** am Fühlerarmteil (7a bis 7c) als Betätiger (13) eine Fahne zum Abschatten des Strahlengangs (23) des Optodetektors vorgesehen ist, und **daß**, vorzugweise, die Fahne auf einen eine Endstellung des Fühlerarmteils begrenzenden Anschlag (30) aufsetzbar ist.

10. Fadenliefergerät nach Anspruch 9, **dadurch gekennzeichnet, daß** die Fahne einen Vorsprung (28) mit einer quer zum Strahlengang (23) liegenden Abdeckkante (31) aufweist, **daß** neben dem Bewegungsweg der Fahne wenigstens eine stationär außerhalb des Strahlengangs stationär angeordnete Abdeckfläche (29) vorgesehen ist, die sich von der dem Fühlerarmteil gegenüberliegenden Seite bis nahe zum Strahlengang (23) erstreckt, und daß die Abdeckkante (31) durch den Strahlengang (23) hindurch bis zur Überlappung mit der Abdeckfläche (29) in die Endstellung bewegbar ist.

11. Fadenliefergerät nach Anspruch 10, **dadurch gekennzeichnet, daß** für den Vorsprung (28) der Fahne eine zwei Abdeckflächen (29) für die Abdeckkante (31) bildende Eintauchvertiefung (27) vorgesehen ist, vorzugsweise im Anschlag (30).

12. Fadenliefergerät nach Anspruch 7, **dadurch gekennzeichnet, daß** eine stationäre Führungsgabel (12) vorgesehen ist, deren Zinken den Fühlerarmteil (7a bis 7c) in dessen Bewegungsrichtungen zur und aus der Grundstellung führen.

13. Fadenliefergerät nach Anspruch 8, **dadurch gekennzeichnet, daß** der Optodetektor mit seiner Halterung (24) auf einer im Sensorgehäuse (6) an der der Speichertrommel (2) zugewandten Seite des Fühlerarmteils (7a bis 7c) positionierte Platine (P) angeordnet ist, in der wenigstens eine Durchtrittsöffnung (32) für den Fühlerfuß (8a bis 8c) vorgesehen ist.

14. Fadenliefergerät nach Anspruch 1, **dadurch gekennzeichnet, daß** der Fühlerarmteil (7a bis 7c) ein Kunststofformteil mit wenigstens einer Steckfassung (9) und auf einer die Lagerung (5) bildenden Achse im Sensorgehäuse (6) schwenkbar ist, und **daß** der Fühlerfuß (8a bis 8c) mit einem Schenkel (11) in die Steckfassung (9) eingesteckt ist.

15. Fadenliefergerät nach Anspruch 1, **dadurch gekennzeichnet, daß** die Sensorvorrichtung (S) mindestens zwei, vorzugsweise drei, nebeneinanderliegende Fühlerarme (A) mit unterschiedlich langen, auf einer gemeinsamen Achse (5) gelagerten Fühlerarmteilen (7a bis 7c) aufweist, und **daß** die Federanordnung (B) drei einzelne Federelemente (16a bis 16c) oder ein einziges, alle Fühlerarme beaufschlagendes Federelement umfaßt.

16. Fadenliefergerät nach Anspruch 1, **dadurch gekennzeichnet, daß** die Fühlerfüße (8a bis 8c) für alle vorgesehen Fühlerarme (A) baugleiche Formteile aus Metall sind, deren jeder eine als kontinuierliche Fläche ausgebildete Fußspitze (10) und zwei beabstandete Schenkel (11) aufweist, von denen einer in die Steckfassung (9) eingesetzt ist, während der andere Schenkel frei ausläuft.

## Claims

1. A yarn feeding device (F) comprising a storage drum (2) for a Yarn store (V) consisting of adjacently laid down windings of a Yarn (Y), a sensor device (S) provided outside of storage drum (2) in a sensor housing (6) and having at least one moveably supported feeler arm (A) extending from its support (5) with a feeler arm portion (7a-7c) carrying a feeler foot (8a-8c) into the motion path of said windings along said storage drum and which can be displaced by said windings mechanically from a home position, a spring assembly (B) actuating said feeler arm in a direction towards its home position, and a signal generating detecting device (T) for the respective position of said feeler arm, **characterised in that** said spring assembly (B) and said detecting device (T) are provided at the same side of support (5) as said feeler foot (8a-8c) carrying feeler arm portion (7a-7c).

2. Yarn feeding device as in claim 1, **characterised in that** said feeler arm portion (7a-7c) directly is co-acting with said detecting device (T) and with said spring assembly (B) which respectively are provided along the movement path of said feeler arm within said sensor housing (6) on opposite sides of said feeler arm.

3. Yarn feeding device as in claim 1, **characterised in that** said feeler arm portion (7a-7c) and said feeler foot (8a-8c) are made as separate components and are connected with each other, preferably in a detachable fashion.

4. Yarn feeding device as in claim 1, **characterised in that** an actuator (13) for said detecting device (T) and a stop (14) for said spring assembly (B) both are provided at said feeler arm portion (7a-7c).

5. Yarn feeding device as in claim 1, **characterised in that** said spring assembly (B) includes a spring element (16a-16c) and a spring stroke depending switch-over device (D) allowing to adjust depending on a predeterminable stroke of feeler arm (A) from its home position an increase of the spring force to increase the spring hardness of spring element (16a-16c)

6. Yarn feeding device as in claim 5, **characterised in that** said spring element (16a-16c) is a freely ending bending spring like a leaf spring actuating said spring arm portion (7a-7c), preferably a stop (14) of said feeler arm portion, and that at the side of said spring element opposite to said feeler arm a dampening boss (18) is aligned with said spring element, constituting said switch-over device (D), the contact point (19) of which with said spring element is offset in longitudinal direction of said spring element in relation to the spot where said feeler arm portion engages said spring element.

7. Yarn feeding device as in claim 6, **characterised in that** said dampening boss (18) is provided within sensor housing (6) at a location with access from the outer side and is, preferably, an adjustable set screw.

8. Yarn feeding device as in claim 1, **characterised in that** said detecting device (T) includes an opto-detector consisting of an emitter and a receiver (E, R) situated within a fork-shaped holder (24) within sensor housing (6), said feeler arm portion (7a-7c) or its actuator (13), respectively, engaging between the fork tines of said holder (24).

9. Yarn feeding device as in claim 8, **characterised in that** said actuator (13) is a flag provided at said feeler arm portion (7a-7c) for cutting off the beam trajectory (23) of said opto-detector, and that, preferably, said flag can be seated onto a stop (30) limiting the end position of said feeler arm portion.

10. Yarn feeding device as in claim 9, **characterised in that** said flag has a projection (28) with a cover edge (31) extending laterally to said beam trajectory (23), that at the side of the moving path of said flag at least one cover surface (21) is stationarily situated outside said beam trajectory (23), said cover surface (29) extending from a side opposite to said feeler arm portion closely to said beam trajectory (23), and that said cover edge (31) is moveable into said end position through said beam trajectory (23) into an overlap with said cover surface (29).

11. Yarn feeding device as in claim 10, **characterised in that** for said projection (28) of said flag a diving recess (27) is provided, preferably within stop (30), said diving recess (27) forming two opposite cover surfaces (29) for said cover edge (31).

12. Yarn feeding device as in claim 7, **characterised in that** a stationary guiding fork (12) is provided the fork tines of which serve to guide said feeler arm portion (7a-7c) during its motions in directions towards and away from said home position.

13. Yarn feeding device as in claim 8, **characterised in that** said opto-detector is provided with its holder (24) on a circuit board (P) positioned within sensor housing (6) at the side of said feeler arm portion (7a-7c) facing said storage drum (2), said board (P)) having at least one passing aperture (32) for said feeler foot (8a-8c).

14. Yarn feeding device as in claim 1, **characterised in that** said feeler arm portion (7a-7c) is a plastic moulded part having at least one shift socket (9) and being pivotally supported by an axis defining a support (5) within said sensor housing (6), and **that** one leg (11) of said feeler foot (8a-8c) is inserted into said shift socket (9).

15. Yarn feeding device as in claim 1, **characterised in that** said sensor device (S) includes at least two, preferably three, adjacently arranged feeler arms (A) having feeler arm portions (7a-7c) of differing lengths supported on a common axis, and **that** said spring assembly (B) includes three single spring elements (16a-16c) or a single spring element commonly actuating all feeler arms.

16. Yarn feeding device as in claim 1, **characterised in that** said feeler feet (8a-8c) for all provided feeler arms (A) are identical moulded metal parts, each comprising a foot tip (10) formed with a continuous surface and two spaced apart legs (11) one of which is inserted into said shift socket (9), the other of which is freely ending.

## Revendications

1. Dispositif d'alimentation en fil (F) avec un tambour de stockage (2) pour une réserve de fil (V) formée d'enroulements, disposés les uns à côté des autres, d'un fil (Y), avec un dispositif à capteur (S) disposé à l'extérieur du tambour de stockage, dans un boîtier de capteur (6), dispositif présentant au moins un bras à palpeur (A) monté de façon mobile, s'étendant depuis son palier (5) par une partie de bras de palpeurs (7a à 7c), portant un pied de palpeur (8a à 8c), jusque dans la trajectoire de déplacement des enroulements, le long du tambour de stockage, et déplaçable par les enroulements, mécaniquement, depuis une position de base, avec un dispositif à effet élastique (B) sollicitant le bras de palpeur dans la direction de la position de base, et avec un dispositif de palpage (T) générant des signaux, pour la position respective du bras de palpeur, **caractérisé en ce que** le dispositif à effet élastique (B) et le dispositif de palpage (T) sont disposés du même côté du palier (5) que celui où est monté la partie de bras de palpeur (7a à 7c) portant le pied de palpeur (8a à 8c).

2. Dispositif d'alimentation en fil selon la revendication 1, **caractérisé en ce que** la partie de bras de palpeur (7a à 7c) coopère directement avec le dispositif de palpage (T) et avec le dispositif à effet élastique (B), disposés dans le trajectoire de déplacement du bras de palpeur sur des côtés, opposés, dans le boîtier de capteur (6).

3. Dispositif d'alimentation en fil selon la revendication 1, **caractérisé en ce que** la partie de bras de palpeurs (7a à 7c) et le pied de palpeur (8a à 8c) sont réalisés sous forme de composants séparés et sont reliés ensemble, de préférence de façon désolidarisable.

4. Dispositif d'alimentation en fil selon la revendication 1, **caractérisé en ce qu'**un actionneur (13) du dispositif de palpage (T) et une butée (14) prévue pour le dispositif à effet élastique (B) sont prévus sur la partie de bras de palpeur (7a à 7c).

5. Dispositif d'alimentation en fil selon la revendication 1, **caractérisé en ce que** le dispositif à effet élastique (B) est un élément élastique (16a à 16c) et présente un dispositif de commutation (D) fonctionnant en fonction de la course élastique, à l'aide duquel, à partir d'une course, susceptible d'être prédéterminée, du bras de palpeur (A) à partir de la position de base, une augmentation de la force élastique ou bien un durcissement du ressort de l'élément élastique (16a à 16c) peut être réglé(e).

6. Dispositif d'alimentation en fil selon la revendication 5, **caractérisé en ce que** l'élément élastique (16a à 16c) est un ressort de flexion, monté en porte-à-faux libre, tel qu'un ressort à lame, sollicitant la partie de bras de palpeur (7a à 7c), de préférence sa butée (14), et **en ce que** sur le côté, opposé au bras de palpeur, de l'élément élastique, un prolongement d'amortissement (18), formant le dispositif de commutation (D), est orienté vers l'élément élastique, dont le point d'action (19) sur l'élément élastique est décalé, dans la direction longitudinale de l'élément élastique, par rapport au point d'action de la partie de bras de palpeur.

7. Dispositif d'alimentation en fil selon la revendication 6, **caractérisé en ce que** le prolongement d'amortissement (18), de préférence une vis de réglage pouvant être réglée, est disposé dans le boîtier de capteur (6), de façon accessible depuis l'extérieur.

8. Dispositif d'alimentation en fil selon la revendication 1, **caractérisé en ce que** le dispositif de palpage (D) présente un détecteur optique composé d'un émetteur et d'un récepteur (E, R) et est disposé dans le boîtier de capteur (6), dans une fixation en forme de fourche, entre les dents de fourche de laquelle la partie de bras de palpeur (7a à 7c) où son actionneur (13) s'engage.

9. Dispositif d'alimentation en fil selon la revendication 8, **caractérisé en ce qu'**un drapeau, devant couper le trajet de rayon (23) du détecteur optique, est prévu sur la partie de bras de palpeur (7a à 7c), en tant qu'actionneur (13), et **en ce que**, de préférence, le drapeau est susceptible d'être monté sur une butée (30) délimitant une position de fin de course de la partie de bras de capteur.

10. Dispositif d'alimentation en fil selon la revendication 9, **caractérisé en ce que** le drapeau présente une saillie (28) avec une arête de recouvrement (31) placée transversalement par rapport au trajet de rayon (23), **en ce que**, à côté de la course de déplacement du drapeau, est prévue au moins une face de recouvrement (29) stationnaire, disposée de façon stationnaire à l'extérieur du trajet des rayons, face de recouvrement s'étendant depuis le côté opposé à la partie de bras de palpeur jusqu'à proximité du trajet des rayons (23), et **en ce que** l'arête de recouvrement (31) est déplaçable à la position de fin de course en traversant le chemin des rayons (23), jusqu'à venir en chevauchement avec l'arête de recouvrement (29).

11. Dispositif d'alimentation en fil selon la revendication 10, **caractérisé en ce que** pour la saillie (28) du drapeau est prévu, de préférence dans la butée (30), un creusement de pénétration (27) formant deux faces de recouvrement (29) pour l'arête de recouvrement (31).

12. Dispositif d'alimentation en fil selon la revendication 7, **caractérisé en ce que** est prévue une fourche de guidage (12) stationnaire, dont les dents guident la partie de bras de palpeur (7a à 7c) dans ses directions de déplacement, vers et depuis la position de base.

13. Dispositif d'alimentation en fil selon la revendication 8, **caractérisé en ce que** le détecteur optique est disposé avec sa fixation (24) sur une platine (P) positionnée dans le boîtier de capteur (6) sur le côté, tourné vers le tambour de stockage (2), de la partie de bras de palpeur (7a à 7c), platine dans laquelle est prévue au moins une ouverture de passage (32) pour le pied de palpeur (8a à 8c).

14. Dispositif d'alimentation en fil selon la revendication 1, **caractérisé en ce que** la partie de bras de palpage (7a à 7c) est une pièce profilée en matière synthétique comportant au moins une monture à embrochage (9) et susceptible de pivoter dans le boîtier de capteur (6), sur un axe formant le palier (5), et **en ce que** le pied de palpeur (8a à 8c) est enfiché dans la monture à enfichage (9) par une branche (11).

15. Dispositif d'alimentation en fil selon la revendication 1, **caractérisé en ce que** le dispositif à capteur (S) présente au moins deux, de préférence trois, bras de palpeur (A) situés les uns à côté des autres, ayant des parties de bras de palpeur (7a à 7c) de longueur différente, montées sur un axe (5) commun, et **en ce que** le dispositif à effet élastique (B) comprend trois éléments élastiques (16a à 16c) individuels, ou bien un élément élastique unique, sollicitant tous les bras de palpeur.

16. Dispositif d'alimentation en fil selon la revendication 1, **caractérisé en ce que** les pieds de palpeur (8a à 8c) de tous les bras de palpeur (A) sont des pièces profilées de même construction, en métal, dont chacune présente une pointe de pied (10) configurée en face continue et deux branches (11) espacées, dont l'une est insérée dans la monture à enfichage (9), tandis que l'autre branche se projette librement.
